# EUROPÄISCHE PATENTSCHRIFT

(11) **EP 1 469 998 B1**
(45) Veröffentlichungstag und Bekanntmachung des Hinweises auf die Patenterteilung: **20.08.2008**
(21) Anmeldenummer: 03702310.8
(22) Anmeldetag: 07.01.2003
(51) Int. Cl.: B41J 11/70, B41J 15/04, B26D 1/02

(54) **DRUCKER FÜR EINE ENDLOSPAPIERBAHN MIT EINER ABSCHNEIDEVORRICHTUNG**
PRINTER FOR A CONTINUOUS PAPER WEB COMPRISING A CUTTING DEVICE
IMPRIMANTE POUR BANDE DE PAPIER CONTINUE COMPRENANT UN DISPOSITIF DE DECOUPE .

(30) Priorität: 28.01.2002 DE 10203402
(43) Veröffentlichungstag der Anmeldung: 27.10.2004
(73) Patentinhaber: Wincor Nixdorf International GmbH, 33106 Paderborn (DE)
(72) Erfinder: BAITZ, Günter, 13629 Berlin (DE); MALKE, Wolfgang, 13465 Berlin (DE)
(86) Internationale Anmeldenummer: PCT/DE2003/000009
(87) Internationale Veröffentlichungsnummer: WO 2003/064163

(56) Entgegenhaltungen:
- US-A1- 2002 056 354
- PATENT ABSTRACTS OF JAPAN vol. 2000, no. 22, 9. März 2001 (2001-03-09) & JP 2001 121480 A (STAR MICRONICS CO LTD), 8. Mai 2001 (2001-05-08)

## Beschreibung

Die Erfindung betrifft einen Drucker nach dem Oberbegriff des Anspruchs 1. Eine solche Druckvorrichtung ist ans dem Dokument JP 2001121480 bekannt.

Drucker der genannten Art werden, wie beispielsweise aus der US 6 088 049 A hervorgeht, als Clam Shell Drucker bezeichnet. Drucker dieses Typs sind gekennzeichnet durch ein geteiltes Gehäuse mit einem Unterteil und einem an diesem zwischen einer an dem Unterteil anliegenden und einer eine Aufnahme für eine Aufzeichnungsträger-Vorratsrolle freigebenden Stellung schwenkbar gelagertes Oberteil. Die Trennebene zwischen den Gehäuseteilen liegt dabei in der Druckebene.

Es ist auch ein Clam Shell Drucker bekannt, der mit einer ein feststehendes Messer und ein elektromechanisch verschiebliches Messer umfassenden Abschneidevorrichtung für den Aufzeichnungsträger ausgestattet ist. Das feststehende Messer ist in dem schwenkbaren Oberteil und das verschiebliche Messer samt dem Messerantrieb in dem feststehenden Unterteil angeordnet. Bei diesem Drucker kann das verschiebliche Messer bei einer Verklemmung des Papiers in der Abschneidevorrichtung nicht in seine Ruhestellung zurückkehren. Das hat zur Folge, dass sich das schwenkbare Oberteil des Gehäuses nicht öffnen lässt. Das Messer muss dann manuell durch Drehen eines nicht ohne weiteres erreichbaren Rändelrades in seine Ruhestellung gebracht werden.

Aufgabe der Erfindung ist es, eine Abschneidevorrichtung für einen Drucker der eingangs genannten Art vorzuschlagen, bei der eine Blockierung des schwenkbaren Gehäuseteils vermieden wird.

Die Aufgabe wird durch die Merkmale des Anspruchs 1 gelöst.

Wie bereits dargelegt umfasst die Druckeinrichtung ein Druckergehäuse mit einem Chassis-Unterteil und ein an diesem zwischen einer an dem Chassis-Unterteil anliegenden und geöffneten Stellung schwenkbar gelagertes Chassis-Oberteil. Erfindungsgemäß ist das Chassis-Oberteil in einen vorderen Bereich und einen hinteren Bereich aufgeteilt ist, wobei der vordere Bereich um eine nahe der oberen Vorderkante des Druckergehäuses und parallel zur dieser verlaufende erste Schwenkachse und der hintere Bereich um eine nahe der oberen Hinterkante des Druckergehäuses und parallel zu dieser verlaufende zweite Schwenkachse schwenkbar ist. Zwischen den beiden Bereichen des Chassis-Oberteils ist ein Ausgabeschlitz für einen Aufzeichnungsträger ausgebildet, an dem die Abschneidevorrichtung angeordnet ist, wobei in dem vorderen Bereich des Chassis-Oberteils das Untermesser feststehend angeordnet ist und in dem hinteren Bereich des Chassis-Oberteils das Obermesser verschieblich gelagert sowie ein Verschiebeantrieb für das Obermesser angeordnet ist.

Sollte es zu einer Verklemmung des Aufzeichnungsträgers in der Abschneidevorrichtung und damit zu einer Blockierung des Obermessers kommen, kann der hintere Bereich des Chassis-Oberteils nach hinten und der vorderen Bereich nach vorne geschwenkt werden. Die beiden Messer werden dabei ebenfalls auseinander geschwenkt, so dass die Verklemmung gleichsam von selbst aufgehoben wird.

Vorzugsweise hat das Obermesser eine V-förmige oder gegenüber dem Untermesser schräg verlaufende Schneide. Dadurch ergibt sich während des Schneidvorganges stets nur eine punktförmige Trennstelle.

Entsprechend einer bevorzugten Ausprägung der Erfindung ist der Verschiebeantrieb als ein von einem Messermotor angetriebener Gewindespindel-Antrieb ausgebildet ist, wobei eine Spindelmutter an dem Obermesser angeordnet ist. Dadurch ergibt sich ein einfaches Untersetzungsgetriebe, so dass die Schnittgeschwindigkeit und die von dem Messermotor aufzubringende Kraft von der Steigung der Gewindespindel mitbestimmt wird. Ferner kann über die Bestromungdauer des Messermotors die Vorschubweite des Obermessers bestimmt werden, so dass es bei Verwendung einer V-förmigen oder schräg verlaufende Schneide leicht möglich ist, den Aufzeichnungsträger wahlweise an- oder abzuschneiden. Die Ausbildung des Verschiebeantriebs als von einem Motor angetriebener Gewindespindel-Antrieb hat den weiteren Vorteil, dass bei einer Verklemmung zunächst versucht werden kann, das Obermesser mit der Kraft des Messermotors zurückzuziehen und erst wenn dies nicht gelingt eine Störungsmeldung zu erzeugen.

Weitere Merkmale und Vorteile der Erfindung ergeben sich aus der folgenden Beschreibung eines Ausführungsbeispiels, welches an Hand der beigefügten Zeichnung erläutert wird. Es zeigt
- Fig. 1: eine erfindungsgemäße Druckvorrichtung in geschlossenem Zustand in einer geschnittenen schematisierten Seitenansicht,
- Fig. 2: die Druckvorrichtung aus Fig. 1 in geöffnetem Zustand in einer geschnittenen schematisierten Seitenansicht,
- Fig. 3: einen vergrößerten Ausschnitt aus Fig. 1.

Fig. 1 zeigt eine Druckvorrichtung 10 in geschlossenem Zustand in einer schematisierten geschnittenen Seitenansicht. Die Druckvorrichtung 10 ist von einem insgesamt mit 12 bezeichneten Gehäuse umschlossen, welches aus einer Bodenwanne 14, einem unteren Gehäuseteil 16 und einem oberen Gehäuseteil 18 besteht, welch letzteres in einen vorderen Bereich 20 und einen hinteren Bereich 22 unterteilt ist. Der vordere Bereich 20 ist um eine parallel zur oberen Vorderkante 24 des Gehäuses 12 verlaufende erste Schwenkachse 26 und der hintere Bereich 22 um eine parallel zur oberen Hinterkante 28 des Gehäuses 12 verlaufende zweite Schwenkachse 30 schwenkbar. Der vordere Bereich 20 liegt in seiner in Fig. 1 gezeigten heruntergeschwenkten Position satt auf dem unteren Gehäuseteil 16 auf und wird von dem heruntergeschwenkten hinteren Bereich 22 des oberen Gehäuseteils 18 in dieser Position passgenau gehalten. Zwischen dem vorderen Bereich 20 und dem hinteren Bereich 22 des oberen Gehäuseteils 18 ist ein Aufzeichnungsträger-Ausgabeschlitz 23 ausgebildet. Der untere Gehäuseteil 16 umschließt ein Chassis-Unterteil 34 und der hintere Bereich 22 des oberen Gehäuseteils 18 ein Chassis-Oberteil 36. Letzteres ist an das Chassis-Unterteil 34 angelenkt. Auf das Chassis-Oberteil 36 ist der hintere Bereich 22 des oberen Gehäuseteils 18 aufgerastet und mithin zusammen mit diesem um die zweite Schwenkachse 30 schwenkbar. Dabei ist das Chassis-Oberteil 36 mit der Kraft einer Öffnungsfeder 32 in Öffnungsrichtung (Fig. 3) beaufschlagt.

Im hinteren Bereich des Chassis-Unterteils 34 ist eine im Querschnitt teilzylindrische nach oben offene Mulde 38 angeordnet, die als Aufnahme für eine Aufzeichnungsträger-Vorratsrolle 42 dient, und deren Zylinderachse 40 horizontal und senkrecht zu einer von der Mulde 38 zu dem Ausgabeschlitz 23 führenden Aufzeichnungsträger-Transportbahn 44 ausgerichtet ist. In dem unteren Bereich der Mulde 38 ist zu beiden Seiten des Muldengrundes eine leichtgängig drehbare Tragrolle 46 vorgesehen, deren Achse parallel zu der Zylinderachse 40 verläuft.

An der Aufzeichnungsträger-Transportbahn 44 sind nacheinander -ausgehend von der Mulde 38- eine Transportvorrichtung 48, eine Druckstation 50 und eine Abschneidevorrichtung 52 angeordnet.

Die Transportvorrichtung 48 umfasst eine Transportwalze 56, die wenigstens die Breite des Aufzeichnungsträgers 54 hat. Sie ist in dem Chassis-Oberteil 36 gelagert und über ein Getriebe 58 mit einem ebenfalls in dem Chassis-Oberteil 36 angeordneten Vorschubmotor 60 antriebsverbunden.

Die Druckstation 50 ist mit einem Nadeldruckkopf 62 ausgestattet, welcher auf einem Carrier 64 befestigt ist. Der Carrier 64 ist auf einer symbolisch durch eine Führungsstange 66 dargestellten Carrierführung mit Hilfe eines Carriermotors 68 entlang eines Druckgegenlagers 70 und mit einem vorgegebenen Abstand parallel zu diesem verschiebbar. Dem Nadeldruckkopf 62 ist eine ortsfeste, aber auswechselbare Farbbandkassette 72 zugeordnet, welche auf eine nicht dargestellte Farbbandaufnahme aufgesetzt ist. Der Nadeldruckkopf 62, der Carrier 64, die Carrierführung, der Carriermotor 68 und die Farbbandaufnahme sind in dem Chassis-Unterteil 34 und das Druckgegenlager 70 in dem Chassis-Oberteil 36 angeordnet.

Zwischen den beiden Bereichen des Chassis-Oberteils ist ein Ausgabeschlitz 23 für einen Aufzeichnungsträger 54 ausgebildet. Die Abschneidevorrichtung 52 ist unmittelbar an dem Ausgabeschlitz 23 angeordnet. Sie besteht aus einem in dem vorderen Bereich 20 des oberen Gehäuseteils 18 an einer Messerhalterung 73 angebrachten feststehenden Untermesser 74 und einem beweglichen Obermesser 76, welch letzteres mit Hilfe eines Messermotors 78 in Richtung des Untermessers 74 verschieblich ist. Dazu setzt sich die Motorwelle in einer Gewindespindel 80 fort, welche mit einer an dem Obermesser 76 angebrachten Spindelmutter 82 im Eingriff ist. Das Obermesser 76 und der Messermotor 78 sind in dem hinteren Bereich 22 des oberen Gehäuseteils 18 an dem Chassis-Oberteil 36 angeordnet.

In der einen Drehrichtung des Messermotors 78 wird das Obermesser 76 gegen das Untermesser 74 in die mit unterbrochenen Linien dargestellte Position 76' verstellt und in der entgegengesetzten Drehrichtung in die mit durchgezogenen Linien dargestellte Ruhestellung gebracht. Das Obermesser 76 hat eine V-förmige oder gegenüber dem Untermesser 74 schräg verlaufende Schneide. Dadurch ergibt sich während des Schneidvorganges stets nur eine punktförmige Trennstelle. Ferner ist über die Bestromungsdauer des Messermotors 78 die Vorschubweite des Obermessers 76 bestimmbar, so dass es bei Verwendung einer V-förmigen oder schräg verlaufende Schneide leicht möglich ist, den Aufzeichnungsträger 54 wahlweise an- oder abzuschneiden. Abschneidevorrichtungen dieser Art sind an sich bekannt, weshalb auf eine Beschreibung der Wirkungsweise verzichtet wird.

Sollte es zu einer Verklemmung des Aufzeichnungsträgers 54 in der Abschneidevorrichtung 52 und damit zu einer Blockierung des Obermessers 76 kommen, kann der hintere Bereich 22 des oberen Gehäuseteils 18 zusammen mit dem Chassis-Oberteil 36 nach hinten und der vorderen Bereich 20 nach vorne geklappt werden. Die beiden Messer 74, 76 werden dabei ebenfalls auseinander geschwenkt, so dass die Verklemmung gleichsam von selbst aufgehoben wird.

Da der Gewindespindel-Antrieb in beiden Drehrichtungen des Messermotors 78 kraftschlüssig mit dem Obermesser 76 gekoppelt ist, kann bei einer Verklemmung zunächst versucht werden, das Obermesser 76 motorisch zurückzuziehen, und erst wenn dies nicht gelingt eine Störungsmeldung zu erzeugen, durch die eine Bedienperson aufgefordert werden kann, das Gehäuse 12 der Druckvorrichtung in der oben beschriebenen Weise zu öffnen.

Von den Seitenwänden des Chassis-Oberteils 36 steht ein Riegelzapfen 84 senkrecht nach außen ab. In der in Fig. 1 gezeigten Stellung des Chassis-Oberteils 36 greift der Riegelzapfen 84 in eine Klaue 86 ein, welche in eine Flanke eines um einen Schwenkzapfen 84 schwenkbaren Rasthebels 86 eingearbeitet ist. Oberhalb der Klaue 86 verjüngt sich der Rasthebel 90 zu einer Einführschräge 92 für den Riegelzapfen 84. Der Rasthebel 90 ist in Richtung seiner mit durchgezogenen Linien dargestellten Verriegelungsstellung mit der Kraft einer Verriegelungsfeder 94 beaufschlagt. An der Flanke des Rasthebels 90, in die die Klaue 86 eingearbeitet ist, greift das eine Ende eines Entriegelungsschiebers 96 an, dessen anders Ende in einer in die Vorderwand des unteren Gehäuseteils 16 eingelassenen Betätigungstaste 98 endet.

Die vorbeschriebene Ausbildung der Klaue 86 des Rasthebels 90 und die Anordnung des Riegelzapfens 84 wird bei geschlossenem Gehäuse 12 ein gleichbleibender Abstand zwischen beiden und eine Vorspannung des Obermessers 76 gegen das Untermesser 74 gewährleistet, so dass eine gleichbleibende Schnittwirkung sichergestellt ist. Die Aufrechterhaltung der Vorspannung des Obermessers 76 gegen das Untermesser 74 wird dabei durch die oben erwähnte passgenaue Halterung des vorderen Bereichs 20 des oberen Gehäuseteils 18 an dem unteren Gehäuseteil 16 sichergestellt.

Durch Drücken der Betätigungstaste 98 wird der Rasthebel 90 in seine strichpunktiert dargestellte Entriegelungsstellung gebracht und das Chassis-Oberteil 36 schwingt, angetrieben von der Öffnungsfeder 32, zusammen mit dem oberen Gehäuseteil 18 in die in Fig. 2 gezeigte Offenstellung. Dadurch werden zum einen die beiden Messer 74, 76 von einander getrennt und ein eventuell zwischen beiden eingeklemmter Aufzeichnungsträger wird freigegeben. Zum anderen wird die Mulde 38 zugänglich und eine Aufzeichnungsträgerzeichnungsträger-Vorratsrolle 42 kann in diese eingelegt werden. Das von letzterer ablaufende Ende des Aufzeichnungsträgers 54 wird in Richtung des Ausgabeschlitzes 23 geführt und dort festgehalten. Wird nun das Chassis-Oberteil 36 in seine in Fig. 1 dargestellte geschlossene Stellung gebracht, so greift die Transportwalze 56 an dem Aufzeichnungsträger 54 an. Gleichzeitig legt sich der Aufzeichnungsträger 54 an das Druckgegenlager 70.

## Patentansprüche

1. Druckvorrichtung (10) mit einem Druckkopf (62) und einem diesem zugeordneten Druckgegenlager (70), umfassend ein Druckergehäuse (12), ein Chassis-Unterteil (34) und ein an diesem zwischen einer an dem Chassis-Unterteil (34) anliegenden und einer eine Aufnahme (38) für eine Aufzeichnungsträger-Vorratsrolle (42) freigebenden Stellung schwenkbar gelagertes Chassis-Oberteil (36), mit einer elektromechanisch betätigbaren ein Untermesser (74) und ein Obermesser (76) umfassenden Abschneidevorrichtung (52),
**dadurch gekennzeichnet,**
**dass** das obere Gehäuseteil (18) in einen vorderen Bereich (20) und einen hinteren Bereich (22) aufgeteilt ist,
**dass** der vordere Bereich (20) des oberen Gehäuseteils (18) um eine nahe der oberen Vorderkante (24) des Druckergehäuses (12) und parallel zu dieser verlaufenden ersten Schwenkachse (26) und der hintere Bereich (22) zusammen mit dem Chassis-Oberteil (36) um eine nahe der oberen Hinterkante (28) des Druckergehäuses (12) und parallel zu dieser verlaufenden zweiten Schwenkachse (30) schwenkbar ist,
**dass** zwischen den beiden Bereichen (20, 22) des Chassis-Oberteils (36) ein Ausgabeschlitz (23) für einen Aufzeichnungsträger ausgebildet ist, an dem die Abschneidevorrichtung (52) angeordnet ist, und
**dass** in dem vorderen Bereich (20) des oberen Gehäuseteils (18) das Untermesser (74) feststehend angeordnet ist und in dem Chassis-Oberteil (36) das Obermesser (76) verschieblich gelagert sowie ein Verschiebeantrieb (78, 80, 82) für das Obermesser (76) angeordnet ist.

2. Druckvorrichtung (10) nach Anspruch 1, deren Obermesser (76) eine V-förmige oder gegenüber dem Untermesser (74) schräg verlaufende Schneide hat.

3. Druckvorrichtung (10) nach Anspruch 1 oder 2, deren Verschiebeantrieb eine von einem Messermotor (78) angetriebene Gewindespindel (80) umfasst, die mit einer an dem Obermesser (76) angeordneten Spindelmutter (82) in Eingriff steht.

4. Druckvorrichtung (10) nach einem der vorhergehenden Ansprüche, bei der an dem Chassis-Oberteil (36) ein Riegelzapfen (84) und an dem Chassis-Unterteil (34) ein schwenkbarer in eine Verriegelungsstellung mit der Kraft einer Verriegelungfeder (94) beaufschlagter Rasthebel (90) angeordnet und in eine Flanke des Rasthebels (90) eine Klaue (86) eingearbeitet ist, wobei die Klaue (86) und der Riegelzapfen (84) derart ausgebildet und zueinander ausgerichtet sind, dass bei geschlossenem Gehäuse (12) eine Vorspannung des Obermessers (76) gegen das Untermesser (74) sichergestellt ist.

## Claims

1. Printing apparatus (10) having a print head (62) and a print backing support (70) assigned to the said print head (62), comprising a printer housing (12), a chassis lower part (34) and a chassis upper part (36) which is mounted on the said chassis lower part (34) such that it can be pivoted between a position, in which it bears against the chassis lower part (34), and a position which releases a receptacle (38) for a recording-medium supply roller (42), having an electromechanically actuable cutting apparatus (52) which comprises a lower knife (74) and an upper knife (76), **characterized in that** the upper housing part (18) is divided into a front region (20) and a rear region (22), **in that** the front region (20) of the upper housing part (18) can be pivoted about a first pivoting axis (26) which is close to the upper front edge (24) of the printer housing (12) and extends parallel to the said upper front edge (24), and the rear region (22) can be pivoted together with the chassis upper part (36) about a second pivoting axis (30) which is close to the upper rear edge (28) of the printer housing (12) and extends parallel to the said upper rear edge (28), **in that** a dispensing slot (23) for a recording medium is formed between the two regions (20, 22) of the chassis upper part (36), at which dispensing slot (23) the cutting apparatus (52) is arranged, and **in that** the lower knife (74) is arranged fixedly in the front region (20) of the upper housing part (18), and the upper knife (76) is mounted displaceably in the chassis upper part (36) and a displacement drive (78, 80, 82) for the upper knife (76) is arranged in the said chassis upper part (36).

2. Printing apparatus (10) according to Claim 1, the upper knife (76) of which has a V-shaped blade or a blade which extends obliquely with respect to the lower knife (74).

3. Printing apparatus (10) according to Claim 1 or 2, the displacement drive of which comprises a threaded spindle (80) which is driven by a knife motor (78) and is in engagement with a spindle nut (82) which is arranged on the upper knife (76).

4. Printing apparatus (10) according to one of the preceding claims, in which a locking journal (84) is arranged on the chassis upper part (36), a pivotable latching lever (90) which is loaded into a locking position with the force of a locking spring (94) is arranged on the chassis lower part (34), and a claw (86) is machined into a flank of the latching lever (90), the claw (86) and the locking journal (84) being configured and oriented with respect to one another in such a way that a prestress of the upper knife (76) with respect to the lower knife (74) is ensured when the housing (12) is closed.

## Revendications

1. Dispositif d'impression (10) comprenant une tête d'impression (62) et un contre-appui d'impression (70) associé à celle-ci, un boîtier d'imprimante (12), une partie inférieure de châssis (34) et une partie supérieure de châssis (36) montée pivotante sur celle-ci entre une position en appui sur la partie inférieure de châssis (34) et une position libérant un réceptacle (38) pour un rouleau de réserve de support d'enregistrement (42), avec un dispositif de découpe (52) actionné de manière électromécanique, comprenant une lame inférieure (74) et une lame supérieure (76), **caractérisé**
**en ce que** la partie supérieure de boîtier (18) est divisée en une zone avant (20) et en une zone arrière (22),
**en ce que** la zone avant (20) de la partie supérieure de boîtier (18) peut pivoter autour d'un premier axe de pivotement (26) s'étendant à proximité du bord avant (24) supérieur du boîtier d'imprimante (12) et parallèlement à celui-ci, et la zone arrière (22) peut pivoter conjointement avec la partie supérieure de châssis (36) autour d'un deuxième axe de pivotement (30) s'étendant à proximité du bord arrière (28) supérieur du boîtier d'imprimante (12) et parallèlement à celui-ci,
**en ce que**, entre les deux zones (20, 22) de la partie supérieure de châssis (36), est ménagée une fente de sortie (23) pour un support d'enregistrement, au niveau de laquelle est disposé le dispositif de découpe (52), et
**en ce que** la lame inférieure (74) est montée fixe dans la zone avant (20) de la partie supérieure de boîtier (18) et la lame supérieure (76) est montée mobile dans la partie supérieure de châssis (36), dans laquelle est également disposé un mécanisme de déplacement (78, 80, 82) de la lame supérieure (76).

2. Dispositif d'impression (10) selon la revendication 1, dont la lame supérieure (76) a une arête de coupe en forme de V ou s'étendant obliquement par rapport à la lame inférieure (74).

3. Dispositif d'impression (10) selon la revendication 1 ou 2, dont le mécanisme de déplacement comprend une broche filetée (80) entraînée par un moteur de lame (78) et qui est en prise avec un écrou de broche (82) disposé sur la lame supérieure (76).

4. Dispositif d'impression (10) selon l'une des revendications précédentes, dans lequel un tourillon de verrouillage (84) est disposé sur la partie supérieure de châssis (36), un levier d'encliquetage (90), pouvant pivoter dans une position de verrouillage lorsqu'il est soumis à la force d'un ressort de verrouillage (94), est disposé sur la partie inférieure de châssis (34), et une patte (86) est incorporée dans un flanc du levier d'encliquetage (90), la patte (86) et le tourillon de verrouillage (84) étant réalisés et orientés l'un par rapport à l'autre de manière à garantir une précontrainte de la lame supérieure (76) contre la lame inférieure (74) lors de la fermeture du boîtier (12).
